# EUROPÄISCHE PATENTSCHRIFT

(11) **EP 0 421 335 B1**
(45) Veröffentlichungstag und Bekanntmachung des Hinweises auf die Patenterteilung: **15.09.1993**
(21) Anmeldenummer: 90118839.1
(22) Anmeldetag: 02.10.1990
(51) Int. Cl.: B61G 7/02

(54) **Betätigungsvorrichtung für Kupplungen von Schienenfahrzeugen**
Operating device for couplings of rail vehicles
Dispositif de commande pour attelages des véhicules ferroviaires

(30) Priorität: 05.10.1989 DE 3933216
(43) Veröffentlichungstag der Anmeldung: 10.04.1991
(73) Patentinhaber: KNORR-BREMSE AG, 80710 München (DE); Unicupler GmbH, CH-8750 Glarus (CH)
(72) Erfinder: Schelle, Axel, Dr., D-8185 Kreuth-Scherfen (DE)
(74) Vertreter: Hohn, Max Günter, Dipl.-Ing.

(56) Entgegenhaltungen:
- DE-A- 1 455 232

## Beschreibung

Die Erfindung betrifft eine Betätigungsvorrichtung für manuell betätigbare Einrichtungen an kraftübertragenden, selbsttätig kuppelnden Kupplungen von Schienenfahrzeugen, insbesondere für das entgegen einer Widerstandskraft erfolgende Betätigen von Riegelgetrieben oder Verkürzeinrichtungen, mit einem zwischen einem Griff und der zu betätigenden Einrichtung eingeordneten Übersetzungsgestänge, das bei Überschreiten einer Grenzkraft von einer niederen auf eine hohe Kraftübersetzung umschaltbar ist und welches ein longitudinales Ratschengetriebe aufweist.

Für das Betätigen des Riegelsystems und/oder der Automatik zum Kurzmachen einer im allgemeinen nur Zugkräfte übertragenden Kupplung der vorstehend genannten Art steht nur ein begrenzter Betätigungshub zur Verfügung. Auch die manuell ausübbare Betätigungskraft ist begrenzt. Wenn die Kupplungen unter Zugspannung stehen, dann können die zu betätigenden Teile der Kupplung durch die Zugkraft verklemmt werden. Für diesen Fall reicht die aus manuell ausübbarer Kraft mal Betätigungshub errechenbare Energie, mit welcher die Betätigungsvorrichtung betätigbar ist, nicht aus, um die Teile zu lösen.

Aus der DE-PS 1 455 232 ist bereits eine Betätigungsvorrichtung der eingangs genannten Art bekannt, wobei ein unmittelbar von Hand zu bewegender Griff über ein Gestänge mit dem ggf. durch Zugkräfte verklemmten, zu lösenden Kupplungsriegel gekoppelt ist. Gemäß dieser DE-PS ist zwischen dem Griff und dem Kupplungsriegel ein bei Überschreiten einer Grenzkraft selbsttätig von einer niedrigen auf eine hohe Kraftübersetzung umschaltendes Übersetzungsgestänge einzuschalten, welches in einer Ausführungsform ein longitudinales Ratschengetriebe zum Sperren einer unerwünschten Rückbewegung eines Getriebeteiles aufweist. Das Übersetzungsgetriebe ist im wesentlichen in Art eines Parallelogrammgetriebes ausgebaut, wobei eine Parallelogrammstange einen Federspeicher beinhaltet. Bei diesem bekannten Übersetzungsgestänge kann während einer Betätigung der manuell zu bewegende Griff nur einmal durch seinen Verstellweg bewegt werden, der zur Verfügung stehende Betätigungshub ist also relativ klein und begrenzt. Tritt während des Betätigungshubes ein hoher Betätigungswiderstand auf, so schaltet das Übersetzungsgestänge auf hohe Kraftübersetzung um, wodurch sein Ausgangshub, bezogen auf den Betätigungshub, um den Übersetzungsfaktor vermindert und damit sehr klein wird. Die zu betätigende Einrichtung der Kupplung erfordert jedoch zu ihrer Betätigung einen bestimmten Betätigungshub, den zu erreichen bei während eines Großteiles seiner Bewegung auf hohe Kraftübersetzung geschaltetem Übersetzungsgestänge nicht möglich ist. Die bekannte Betätigungsvorrichtung ist daher, wie dort auch beschrieben, nur zum einen nur kurzen Hub erfordernden Losbrechen eines verklemmten Kupplungsriegels mit hoher Kraft geeignet. Während des größten Teiles des Verstellhubes muß die Betätigungsvorrichtung dagegen auf niedere Kraftübersetzung eingestellt sein, um ausgehend vom begrenzten, manuellen Betätigungshub, einen ausreichend großen Ausgangshub für das erforderliche, vollständige Verstellen des Kupplungsriegels zu erzielen. Außerdem ist das vorbekannte Lösegestänge kompliziert, vielteilig und mit vielen Lagerstellen ausgebildet und dementsprechend teuer.

Es ist demgemäß Aufgabe der Erfindung, eine Betätigungsvorrichtung der eingangs genannten Art mit einfachen Mitteln derart auszugestalten, daß sie trotz begrenztem Hubberreich für den Griff ein voll ständiges Verstellen der zu betätigenden Einrichtung auch bei Auftreten über große Betätigungs-Hubbereiche wirkender, großer Widerstandskräfte ermöglicht.

Diese Aufgabe wird nach der Erfindung gelöst durch einen in einer Ebene querverschieblich und drehbar geführten Übersetzungshebel, an welchem etwa senkrecht zu seiner Längsrichtung wirkend und zueinander gleichgerichtet am einen Ende eine manuell über den Griff ausübbare Kraft und nahe des anderen Endes die zu überwindende Widerstandskraft der zu betätigenden Einrichtung angreifen, wobei beide Kräfte in der Bewegungsebene des Übersetzungshebels verlaufen und wobei
- am Hebel nahe der Einleitstelle der vom Griff ausübbaren Kraft eine dieser Kraft entgegenwirkende Rückstellfeder angreift,
- seitlich des mittleren Bereiches des Hebels in dessen Bewegungsebene zwei Anschläge ein- und ausschwenkbar sind, deren erster, in Wirkrichtung der vom Griff ausübbaren Kraft liegender Anschlag im eingeschwenkten Zustand ein Drehlager bildet und deren zweiter Anschlag sich zur anderen Seite des Hebels und, bezogen auf den ersten Anschlag, in Richtung zur Einleitstelle der Kraft hin versetzt angeordnet ist,
- zwei longitudinale, mit dem Hebel zusammenwirkende Ratschengetriebe vorgesehen sind, die sich etwa parallel zur vom Griff ausübbaren Kraft erstrecken und deren nicht mit dem Hebel verbundene Ratschenteile in dessen Bewegungsebene und damit in Eingriff zu den anderen, mit dem Hebel verbundenen Ratschenteilen ein- und ausschwenbar sind bzw. vice versa, wobei wechselweise nur gemeinsam die beiden Anschläge oder gemeinsam die beiden Ratschenteile in die Bewegungsebene des Hebels einschwenbar sind,
- der erste, mit dem Hebel verbundene Ratschenteil sich zwischen dem ersten Anschlag und der Angriffstelle der Widerstandskraft nahe letzterer am Hebel befindet und
- der zweite, mit dem Hebel verbundene Ratschenteil sich am Widerstandskraftseitigen Hebel ende befindet.

Nach der weiteren Erfindung vorteilhafte Ausgestaltungsmöglichkeiten einer derartigen Betätigungsvorrichtung sind den Unteransprüchen entnehmbar.

In der Zeichnung ist ein Ausführungsbeispiel für eine nach der Erfindung ausgebildete Betätigungsvorrichtung in ihren erfindungswesentlichen Teilen schematisch dargestellt.

Die Betätigungsvorrichtung weist einen Übersetzungshebel 1 auf, der über nicht dargestellte Einrichtungen in der Zeichenebene beweglich, querverschieblich und drehbar, geführt ist. Am einen Ende des Übersetzungshebels ist über einen etwa senkrecht zu dessen Längserstreckung und in der Bewegungsebene verlaufenden Zug 2 ein Griff 3 angelenkt, durch welchen eine in Pfeilrichtung 4 wirkende, manuelle Kraft auf den Übersetzungshebel 1 ausübbar ist. Nahe des anderen Endes ist am Übersetzungshebel 1 ein weiterer Zug 5 angelenkt, welcher im wesentlichen parallel zum Zug 2 verläuft und welcher zur nicht dargestellten, zu betätigenden Einrichtung der selbsttätig kuppelnden, insgesamt nicht dargestellen Kupplung führt; die zu betätigende Einrichtung kann insbesondere ein Riegelgetriebe der Kupplung und hier wieder insbesondere eine Rückzugvorrichtung für einen Kupplungsriegel aus einer Kuppel- in eine Entkupplungsstellung oder, insbesondere bei einer nur Zugkräfte übertragenden Kupplung, eine Verkürzeinrichtung für diese Kupplung und hier insbesondere eine Entsperrvorrichtung für diese Verkürzeinrichtung sein, durch welche die Verriegelung der Kupplung in ihrer kurzen Stellung aufhebbar ist. Die zu betätigende Einrichtung kann beispielsweise durch eine Zugkraftbelastung der Kupplung verklemmt sein, sie übt auf den Zug 5 bei ihrer Betätigung eine mehr oder weniger große Widerstandskraft aus, welche in Pfeilrichtung 6 wirkt. Nahe der Anlenkstelle des Zuges 2 am Übersetzungshebel 1 greift an letzteren eine Rückstellfeder 7 an, welche entgegengesetzt zur Pfeilrichtung 4 wirkt. Seitlich des mittleren Bereiches des Übersetzungshebels 1 sind zwei Anschläge 8 und 9 vorgesehen, wobei der erste Anschlag 8 in Wirkrichtung der vom Griff 3 in Pfeilrichtung 4 ausübbaren Kraft liegt und ein Drehlager für den Übersetzungshebel 1 bildet. Der zweite Anschlag 9 befindet sich auf der anderen, entgegen der Pfeilrichtung 4 liegenden Seite des Übersetzungshebels 1 und ist, bezogen auf den ersten Anschlag 8, in Richtung zur Anlenkstelle des Zuges 2 hin versetzt angeordnet. Die beiden Anschläge 8 und 9 sind in der Bewegungsebene des Übersetzungshebels 1, d.h. der Zeichenebene unverschieblich, aber senkrecht zur Bewegungs- bzw. Zeichenebene gemeinsam ein- und ausschwenkbar gelagert; nur im dargestellten, eingeschwenkten Zustand vermögen sie mit dem Übersetzungshebel 1 zusammenzuwirken. Die Vorrichtung zum Verschwenken der Anschläge 8 und 9 ist nicht dargestellt. Des weiteren kann der Übersetzungshebel 1 mit zwei longitudinalen Ratschengetrieben 10 und 11 zusammenwirken. Die beiden Ratschengetriebe 10 und 11 erstrecken sich etwa parallel zur vom Griff 3 ausübbaren Kraft, also etwa parallel zur Pfeilrichtung 4. Das erste Ratschengetriebe 10 weist einen vom Übersetzungshebel 1 im Bereich zwischen dem ersten Anschlag 8 und der Angriffsstelle des Zuges 5, nahe letzterem, entgegengesetzt zur Pfeilrichtung 4 auskragende, an ihrem Ende rechtwinklig abgekröpfte Ratschenklinke 12 auf, welche mit einer zahnstangenartigen Ratschenleiste 13 zusammenwirkt. Die Ratschenklinke 12 ist federnd ausgebildet, derart, daß sie mit ihrem abgekröpften Klinkenteil 14 elastisch aushebbar in die sägezahnartige Verzahnung 15 der sich etwa parallel zur Pfeilrichtung 4 erstreckenden Ratschenleiste 13 eingreift. Die Verzahnung 15 ist dabei derart ausgerichtet, daß die Ratschenklinke 12 entgegen der Pfeilrichtung 4 auf der Ratschenleiste 13 entlang zu ratschen vermag, in entgegengesetzter, in Pfeilrichtung 4 verlaufender Bewegungsrichtung dagegen sperrt. Das zweite Ratschengetriebe 11 weist eine Ratschenklinke 16 auf, welche in Verlängerung des Übersetzungshebels 1 an dessen der Anlenkung des Zuges 5 benachbartem Ende fest angeordnet ist. Die Ratschenklinke 16 wirkt mit einer Ratschenleiste 17 zusammen, welche im wesentlichen parallel zur Ratschenleiste 13 verläuft und wie diese mit einer sägezahnartigen Verzahnung 18 versehen ist. Die Ratschenleiste 17 ist an einer Verlängerung 19 um einen Bolzen 20 in der Bewegungsebene des Übersetzungshebels 1 schwenkbar gelagert, eine Feder 21 belastet die Ratschenleiste 17 in Eingriffsrichtung zur Ratschenklinke 16.

Die beiden Ratschenleisten 13 und 17 sind in nicht dargestellter Weise derart gehaltert, daß sie gemeinsam in die Bewegungsebene des Übersetzungshebels 1 ein- und ausschwenkbar sind; nur im in die Bewegungsebene eingeschwenkten Zustand vermögen die Ratschenklinken 12 und 16 in die Ratschenleisten 13 und 17 einzugreifen. Die Anordnung ist dabei derart getroffen, daß wechselweise entweder gemeinsam die beiden Anschläge 8 und 9 oder die beiden Ratschenleisten 13 und 17 in die Bewegungsebene des Übersetzungshebels 1 eingeschwenkt sind; das jeweils andere Paar - Ratschenleisten 13 und 17 bzw. Anschläge 8 und 9 - sind dabei aus dieser Bewegungsebene aus geschwenkt, so daß sie in keine Wirkverbindung mit dem Übersetzungshebel 1 treten können. Der in der Zeichnung dargestellte Zustand, eingeschwenkte Anschläge 8 und 9 sowie eingeschwenkte Ratschenleisten 13 und 17, tritt also beim Betrieb der Betätigungsvorrichtung nicht auf.

Zum Betrieb der Betätigungsvorrichtung sei angenommen, die Anschläge 8 und 9 seien in die Bewegungsebene des Übersetzungshebels 1 eingeschwenkt. Die Rückstellfeder 7 hält den Übersetzungshebel in der dargestellten Lage in Anschlag an den beiden Anschlägen 8 und 9. Wird zum Betätigen am Griff 3 in Pfeilrichtung 4 gezogen, so wird der Übersetzungshebel 1 um den als Drehlager dienenden Anschlag 8 und unter Abheben vom Anschlag 9 gedreht, wobei über den Zug 5 die zu betätigende Einrichtung der Kupplung in Pfeilrichtung 22 verstellt wird; am Übersetzungshebel 1 ist dabei infolge der aus der Zeichnung ersichtlichen Lage des Anschlages 8 eine große Weg- und kleine Kraftübersetzung wirksam, bei kleinem Hub am Griff 3 wird also die Einrichtung um einen vergrößerten Hubweg verstellt, die Verstellkraft ist allerdings gering. Bei Freigeben des Griffes 3 zieht die Rückstellfeder 7 den Übersetzungshebel 1 wieder in die dargestellte Lage zurück.

Falls an der zu betätigenden Einrichtung der Kupplung eine große Widerstandskraft auftritt, so sind an der Betätigungsvorrichtung die Anschläge 8 und 9 bezüglich der Bewegungsebene des Übersetzungshebels 1 aus- und die Ratschenleisten 13 und 17 einzuschwenken. Die Ratschenklinken 12 und 16 greifen dabei wie in der Zeichnung dargestellt in die Ratschenleisten 13 und 17 ein. Wird nun der Griff 3 in Pfeilrichtung 4 betätigt, so dreht sich der Übersetzungshebel 1 um die feststehende Eingriffsstelle seiner Ratschenklinke 12 in der Ratschenleiste 13, der Übersetzungshebel 1 weist demgemäß eine große Kraftübersetzung auf und belastet den Zug 5 in Pfeilrichtung 22 mit einer großen Zugkraft, die zu betätigende Einrichtung der Kupplung wird also trotz ihrer hohen, der Verstellbewegung entgegenwirkenden Widerstandskraft in Betätigungsrichtung verstellt. Das am Übersetzungshebel 1 eingestellte, große Kraft-Übersetzungsverhältnis ergibt allerdings eine entsprechende Untersetzung der Hubwege, der Betätigungshub des Griffes 3 wird also in einem entsprechend geringen Hub am Zug 5 umgesetzt, welcher ggf. nicht ausreicht, die zu betätigende Einrichtung voll ständig zu betätigen. Während der Drehbewegung des Übersetzungshebels 1 um den Eingriffspunkt der Ratschenklinke 12 ratscht die Ratschenklinke 16 an der Ratschenleiste 17 um einen Zahn von deren Verzahnung 18 nach rechts weiter, die Ratschenleiste 17 kann bei diesem Ratschvorgang entgegen der Kraft der Feder 21 ausweichen. Wird nunmehr der Griff 3 freigegeben, so zieht die Rückstellfeder 7 den Übersetzungshebel 1 in eine zur dargetellten Drehlage parallele, jedoch nach rechts versetzte Lage, wobei sich der Übersetzungshebel 1 um die neue Eingriffsstelle der Ratschenklinke 16 an der Ratschenleiste 17 dreht und die Ratschenklinke 12 unter elastischem Ausfedern an der Ratschenleiste 13 um einen Zahn von deren Verzahnung 15 nach rechts ratscht; der Übersetzungshebel 1 gelangt dabei in eine zur dargestellten Ausgangslage parallel, jedoch um einen Zahn der Ratschengetriebe 10 und 11 nach rechts versetzte Lage. Beim erneuten Betätigen des Griffes 3 wiederholen sich die vorstehend geschilderten Vorgänge, wobei beim Drehen des Übersetzungshebels 1 um die neue Eingriffsstelle der Ratschenklinke 12 an der Ratschenleiste 13 die Ratschenklinke 16 wiederum um einen Zahn in der Ratschenleiste 17 nach rechts ratscht, während die zu betätigende Einrichtung der Kupplung um einen weiteren, untersetzten Hubweg mit großer Kraft verstellt wird. Beim erneuten Freigeben des Griffes 3 zieht die Rückstellfeder 7 den Übersetzungshebel 1 erneut unter ratschen des Ratschengetriebes 10 um einen Zahn nach rechts in eine zur Ausgangslage parallele, nunmehr aber um zwei Zähne der Ratschengetriebe 10 und 11 nach rechts versetzte Lage. Diese Vorgänge werden sooft wiederholt, bis die zu betätigende Einrichtung der Kupplung vollständig betätigt ist. Danach werden die Ratschenleisten 13 und 17 wieder aus der Bewegungsebene des Übersetzungshebels 1 ausgeschwenkt, der Übersetzungshebel 1 wird hierbei frei und kann durch Ziehen am Griff 3 entgegen der Kraft der Rückstellfeder 7 in eine Position zurückgebracht werden, in welcher die Anschläge 8 und 9 in die Drehebene des Übersetzungshebels 1 einschwenkbar sind. Nach Freigabe des Handgriffes 3 stellt sich die in der Zeichnung dargestellte Ausgangslage des Übersetzungshebels 1 wieder ein.

Vorstehend ist unter Ein- und Ausschwenken der Anschläge 8 und 9 bzw. Ratschenleisten 13 und 17 in die bzw. aus der Bewegungsebene des Übersetzungshebels 1 jegliche Verstellung dieser Teile 8,9,13 und 17 zu verstehen, welche diese in die beschriebene Eingriffsposition zum Übersetzungshebel 1 bzw. aus dieser Eingriffsposition in eine den Übersetzungshebel 1 unbeeinflussenden Lage verstellt. Insbesondere ist hierunter auch eine Vestellung zu verstehen, durch welche die Anschläge 8,9 bzw. Ratschenleisten 13 und 17 in der Zeichenebene vom Übersetzungshebel 1 derart abgerückt werden, daß der Übersetzungshebel 1 mit diesen Teilen in keinerlei Eingriff gelangen kann. Anstelle eines Ein- und Ausschwenkens der Ratschenleisten 13 und/oder 17 kann auch ein Schwenken, Schalten oder Verschieben der Ratschenklinken 12 und/oder 16 vorgesehen werden, derart, daß diese in oder außer Eingriff zur Ratschenleiste 13 bzw. 17 gelangen. Des weiteren ist es selbstverständlich auch möglich, in Abänderung zum beschriebenen Ausführungsbeispiel den Anschlag 8 als ein- und ausrückbares, echtes Drehlager auszugestalten und die Ratschengetriebed 10,11 mit geänderter Zuordnung ihrer Teile Ratschenklinke bzw. Ratschenleiste zum Übersetzungshebel bzw. als feststehendes Teil oder auch mit geändertem, ratschbeweglichem Teil auszubilden.

## Patentansprüche

1. Betätigungsvorrichtung für manuell betätigbare Einrichtungen an kraftübertragenden, selbsttätig kuppelnden Kupplungen von Schienenfahrzeugen, insbesondere für das entgegen einer Widerstandkraft (Pfeilrichtung 6) erfolgende Betätigung von Riegelgetrieben oder Verkürzeinrichtungen, mit einem zwischen einem Griff (3) und der zu betätigenden Einrichtung eingeordneten Übersetzungsgestänge (Übersetzungshebel 1), das bei Überschreiten einer Grenzkraft von einer niederen auf eine hohe Kraftübersetzung umschaltbar ist und welches ein longitudinales Ratschengetriebe (10,11) aufweist, gekennzeichnet durch einen in einer Ebene querverschieblich und drehbar geführten Übersetzungshebel (1), an welchem etwa senkrecht zu seiner Längsrichtung wirkend und zueinander gleichgerichtet am einen Ende eine manuell über den Griff (3) ausübbare Kraft (Pfeilrichtung 4) und nahe des anderen Endes die zu überwindende Widerstandskraft (Pfeilrichtung 6) der zu betätigenden Einrichtung angreifen, wobei beide Kräfte in der Bewegungsebene des Übersetzungshebels (1) verlaufen und wobei
- am Übersetzungshebel (1) nahe der Einleitstelle der vom Griff (3) ausübbaren Kraft (Pfeilrichtung 4) eine dieser Kraft entgegenwirkende Rückstellfeder (7) angreift,
- seitlich des mittleren Bereiches des Übersetzungshebels (1) in dessen Bewegungseben zwei Anschläge (8,9) ein- und ausschwenkbar sind, deren erster, in Wirkrichtung der vom Griff (3) ausübbaren Kraft (Pfeilrichtung 4) liegender Anschlag (8) im eingeschwenkten Zustand ein Drehlager bildet und deren zweiter Anschlag (9) sich zur anderen Seite des Übersetzungshebels (1) und, bezogen auf den ersten Anschlag (8), in Richtung zur Einleitstelle der Kraft (Pfeilrichtung 4) hin versetzt angeordnet ist,
- zwei longitudinale, mit dem Übersetzungshebel (1) zusammenwirkende Ratschengetriebe (10,11) vorgesehen sind, die sich etwa parallel zur vom Griff (3) ausübbaren Kraft (Pfeilrichtung 4) erstrecken und deren nicht mit dem Übersetzungshebel (1) verbundene Ratschenteile (Ratschenleisten 13,17) in dessen Bewegungsebene und damit in Eingriff zu den anderen, mit dem Übersetzungshebel (1) verbundenen Ratschenteilen (Ratschenklinke 12,16) ein- und ausschwenkbar sind bzw. vice versa, wobei wechselweise nur gemeinsam die beiden Anschläge (8,9) oder gemeinsam die beiden Ratschenteile (Ratschenleiste 13,17) in die Bewegungsebene des Übersetzungshebels (1) einschwenkbar sind,
- der erste, mit dem Übersetzungshebel (1) verbundene Ratschenteil (Ratschenklinke 12) sich zwischen dem ersten Anschlag (8) und der Angriffsstelle der Widerstandskraft (Pfeilrichtung 6) nahe letzterer am Übersetzungshebel (1) befindet, und
- der zweite, mit dem Übersetzungshebel (1) verbundene Ratschenteil (Ratschenklinke 16) sich am widerstandskraftseitigen Hebel ende befindet.

2. Betätigungsvorrichtung nach Anspruch 1, dadurch gekennzeichnet, daß von beiden Ratschengetrieben (10,11) die Ratschenklinken (12,16) mit dem Übersetzungshebel (1) verbunden und die zahnstangenartig ausgebildeten Ratschenleisten (13,17) ein- und ausschwenkbar angeordnet sind.

3. Betätigungsvorrichtung nach Anspruch 1, dadurch gekennzeichnet, daß die das erste Ratschenteil bildende Ratschenklinke (12) ratschbeweglich mit dem Übersetzungshebel (1) verbunden ist.

4. Betätigungsvorrichtung nach Anspruch 2 oder 3, dadurch gekennzeichnet, daß die mit der hebelendseitigen Ratschenklinke (16) zusammenwirkende Ratschenleiste (17) in der Bewegungsebene des Übersetzungshebels (1) entgegen Federkraft (Feder 21) aus der Eingriffstellung zur Ratschenklinke (16) ausschwenkbar gelagert ist.

## Claims

1. Operating device for appliances capable of being manually actuated on force transmitting, automatically coupling couplers for rail vehicles, especially for the actuation of locking gears or shortening devices against a resisting force (arrow direction 6) with a transmission leverage (transmission lever 1) arranged between a handle (3) and the device to be actuated that ran be switched over from low to high force transmission upon exceeding of a force threshold and that features a longitudinal ratchet gear (10, 11), wherein a transmission lever (1) is guided on a plane in a transversally movable and rotatable way, to which a force capable of being exerted manually by a handle (3) is applied on one end taking effect about vertically to its longitudinal direction and acting in the same direction respectively and wherein near the other end the resisting force (arrow direction 6) to be overcome of the device to be actuated is applied, with both forces acting on the motion plane of the transmission lever (1) and where
- on the transmission lever (1) near the application point of the force exertable by the handle (3) (arrow direction 4) a readjusting spring (7) acting against this force is effective,
- laterally of the central area of the transmission lever (1) on its motion planes two stops (8, 9) are rotatable to the inside and the outside, with the first stop located in the direction of actuation of the force exertable by handle (3) (arrow direction 4) forming a pivot bearing when rotated to the inside and with the second stop (9) being located on the other side of the transmission lever and offset in relation to the first stop (8) in direction to the application point of the force (arrow direction 4),
- two longitudinal ratchet gears (10, 11) cooperating with the transmission lever (1) are provided extending about parallelly to the force exertable by the handle (3) (arrow direction 4) and whose ratchet parts that are not connected to the transmission lever (1) (ratchet strips 13, 17) are rotatable to and from the motion plane of the transmission lever (1) and thus in engagement with the other ratchet parts (ratchet catch 12, 14) connected to the transmission lever or vice versa, with alternately only both stops (8, 9) or both ratchet parts (ratchet strip 13, 17) being able to be jointly rotated to the motion plane of the transmission lever (1),
- the first ratchet part (ratchet catch 12) connected to the transmission lever (1) is located between the first stop (8) and the application point of the resisting force (arrow direction 6) near the latter at the transmission lever (1), and
- the second ratchet part (ratchet catch 16) connected to the transmission lever (1) is located at the lever end where the resisting force is acting.

2. Operating device according to claim 1, wherein the ratchet catches (12, 16) of both ratchet gears (10, 11) are linked to the transmission lever (1) and the ratchet strips of toothed rack design (13, 17) are arranged in a way allowing of their being rotated to the inside and the outside.

3. Operating device according to claim 1, wherein the ratchet catch (12) forming the first ratchet part (12) is linked to the transmission lever (1) in a way to enable ratchet movement.

4. Operating device according to claim 2 or 3, wherein the ratchet strip (17) cooperating with the ratchet catch at the lever end (16) is mounted in a way enabling its being rotated on the motion plane of the transmission lever (1) against the spring force (spring 21) out of the engagement position to the ratchet catch (16).

## Revendications

1. Dispositif de commande pour des installations à commande manuelle d'attelages de véhicules sur rails, capables de transmettre une force et à accouplement automatique, en particulier pour la commande opérant à l'encontre d'une force antagoniste (direction de la flèche 6) de transmissions à verrouillage ou de dispositifs à raccourcissement, comportant, entre une poignée (3) et le dispositif de commande ou à manoeuvrer, une tringlerie de transmission (levier de transmission 1) qui, lors du dépassement d'une force limite, est susceptible d'être commutée d'un faible rapport de transmission à un rapport de transmission élevé, et qui présente une transmission à cliquet longitudinal (10,11), caractérisé par un levier de transmission (1) déplaçable transversalement et susceptible de tourner dans un plan, lequel levier est attaqué, à peu près perpendiculairement à sa direction longitudinale et dans la même direction, à l'une de ses extrémités, une force (direction de la flèche 4) susceptible d'être exercée manuellement, par l'intermédiaire de la poignée (3), et, près de son autre extrémité, par la force de résistance ou antagoniste à surmonter (direction de la flèche 6) de l'installation à actionner, les deux forces se situant dans le plan de déplacement du levier de transmissiton (1), alors que
- le levier de transmission (1) est attaqué, près du point d'application de la force (direction de la flèche 4) susceptible d'être exercée par la poignée (3), par un ressort de rappel (7) agissant à l'encontre de cette force,
- latéralement par rapport à la partie médiane du levier de transmission (1) et dans le plan de déplacement de ce dernier, sont prévues deux butées (8,9) susceptibles de basculer en position active et en position inactive et dont la première butée (8) qui se situe dans la direction active de la force (direction de la flèche 4) qui est susceptible d'être exercée par la poignée (3), constitue, dans l'état de basculement actif, un palier, et dont la seconde butée (9) est disposée sur l'autre côté du levier de transmission (1), et est décalée, par rapport à la première butée (8), en direction du point d'attaque de la force (direction de la flèche 4),
- sont prévues deux transmissions à cliquet (10,11) longitudinales, coagissant avec le levier de transmission (1) et qui s'étendent à peu près parallèlement à la force (direction de la flèche 4) qui est susceptible d'être exercée par la poignée (3), et dont les éléments à cliquet (règlettes à cliquet 13,17) qui ne sont pas reliés au levier de transmission (1), sont susceptibles d'être basculés, dans le plan de déplacement dudit levier (1), en position active et en position inactive, et inversement, et viennent donc en prise avec les autres éléments à cliquet (cliquets 12, 16) qui sont reliés au levier de transmission (1), étant noté qu'alternativement et en commun, seules les deux butées (8,9) ou, en commun les deux éléments à cliquet (règlettes à cliquet 13,17), sont susceptibles d'être basculés dans le plan de déplacement du levier de transmission (1),
- le premier élément à cliquet (cliquet 12) qui est relié au levier de transmission (1) se situe entre la première butée (8) et le point d'attaque de la force de résistance (direction de la flèche 6) appliquée au levier de transmission (1),
- le second élément de cliquet (cliquet 6) qui est relié au levier de transmission (1), se situe à l'extrémité du levier qui est située du côté de la force de résistance.

2. Dispositif de commande selon la revendication 1, caractérisé par le fait que parmi les deux transmissions à cliquet (10,11), les cliquet (12,16) sont reliés au levier de transmission (1), et les règlettes à cliquet, réalisées sous la forme de crémaillères (13,17), sont agencées de manière à pouvoir pivoter en position active ou inactive.

3. Dispositif de commande selon la revendication 1, caractérisé par le fait que le cliquet (12) qui constitue le premier élément à cliquet, est relié au levier de transmission (1) de manière à pouvoir sauter sur les dents.

4. Dispositif de commande selon la revendication 2 oui 3, caractérisé par le fait que la règlette à cliquet (17) qui coagit avec le cliquet (16) situé côté extrémité du levier, est montée de façon à pouvoir, dans le plan de déplacement de levier de transmission (1), basculer, à l'encontre d'une force élastique (ressort 21) dans le sens du dégagement par rapport au cliquet (16).
